# FASCICULE DE BREVET EUROPEEN

(11) **EP 1 363 843 B1**
(45) Date de publication et mention de la délivrance du brevet: **27.04.2005**
(21) Numéro de dépôt: 02704818.0
(22) Date de dépôt: 13.02.2002
(51) Int. Cl.: B65D 83/00

(54) **DISTRIBUTEUR DE PRODUIT FLUIDE A POCHE SOUPLE ET PROCEDE DE FABRICATION D'UNE TELLE POCHE SOUPLE**
SPENDER MIT EINEM FLEXIBLEN BEUTEL UND VERFAHREN ZU DESSEN HERSTELLUNG
FLUID PRODUCT DISPENSER WITH FLEXIBLE POUCH AND METHOD FOR PRODUCING ONE SUCH FLEXIBLE POUCH

(30) Priorité: 28.02.2001 FR 0102743
(43) Date de publication de la demande: 26.11.2003
(73) Titulaire: Airlessystems, 27380 Charleval (FR)
(72) Inventeur: DECOTTIGNIES, Laurent, F-95800 Cergy (FR); HERVE, Yannick, F-27160 Breteuil-sur-Iton (FR)
(74) Mandataire: CAPRI
(86) Numéro de dépôt international: PCT/FR2002/000551
(87) Numéro de publication internationale: WO 2002/068290

(56) Documents cités:
- EP-A- 0 622 311
- BE-A- 418 683
- US-A- 3 157 314
- US-A- 6 065 642

## Description

La présente invention concerne un distributeur de produit fluide comprenant une poche souple de volume variable présentant une ouverture, un support de poche présentant une surface de fixation au niveau de laquelle l'ouverture de la poche souple est fixée, et un organe de distribution tel qu'une pompe ou une valve, monté sur le support de poche pour pouvoir prélever du produit fluide à travers l'ouverture de la poche souple (Voir par exemple le document US-A-6065642). Il s'agit là d'une conception tout à fait classique pour un distributeur de produit fluide tel qu'on peut en rencontrer dans le domaine de la cosmétique, de la parfumerie ou encore de la pharmacie. Les poches souples sont en général utilisées pour protéger le produit fluide de l'air ambiant et ainsi éviter toute détérioration du produit fluide par oxydation ou dessiccation. Pour se servir du distributeur, l'utilisateur appuie sur le poussoir de l'organe de distribution, ce qui a pour effet de délivrer une dose de produit fluide qui est prélevée dans la poche souple par la pompe ou la valve. Pour empêcher que le produit fluide ne vienne en contact de l'air dans la poche souple, celle-ci s'écrase sur elle-même en diminuant de volume à mesure que du produit fluide en est extrait par la pompe ou la valve.

En général, la poche souple est fixée, souvent par soudage, au support de poche sur lequel est montée la pompe ou la valve. Le support de poche forme pour cela un appendice de fixation qui présente souvent une forme de losange ou d'oeil. Plus précisément, les surfaces de fixation par soudage de l'appendice de fixation sont constituées par les parois externes d'un cylindre, non pas circulaire, mais en forme de losange ou d'oeil.

Par ailleurs, la poche est en général formée à partir de deux feuilles souples soudées ensemble sur leurs périphéries, sauf au niveau de l'ouverture, de sorte que l'ouverture est formée par une zone non soudée ensemble des deux feuilles. A l'état initial, lorsque le support n'est pas encore fixé à la poche, les deux feuilles constitutives de la poche sont en contact l'une de l'autre et l'ouverture est fermée de manière non étanche. Lorsque l'on veut monter le support sur la poche, il est nécessaire de faire bailler l'ouverture pour y introduire l'appendice de fixation en forme d'oeil ou de losange. Ensuite, l'ouverture de la poche est soudée sur l'appendice.

Ce genre de poche souple est avantageux pour des distributeurs présentant une forme allongée verticale. En effet, la poche souple, pour présenter une certaine contenance, doit être suffisamment longue, étant donné qu'entre son état rempli et vide, sa hauteur ne varie pas beaucoup.

Il n'est donc pas avantageux d'utiliser ce type de poche pour des distributeurs qui se présentent sous la forme de pot, c'est à dire avec un diamètre relativement important par rapport à leur hauteur.

La présente invention a pour but de remédier à cet inconvénient de l'art antérieur en définissant un distributeur de produit fluide dont la poche souple est particulièrement bien adaptée à être utilisée dans un distributeur en forme de pot.

La présente invention résout ce problème en proposant un distributeur de produit fluide comprenant :
- une poche souple déformable de capacité variable pourvue d'une ouverture,
- un support de poche souple sur lequel l'ouverture de la poche souple est fixée, ledit support comprenant une surface de fixation au niveau de laquelle la poche souple est fixée du support,
- un organe de distribution, tel qu'une pompe ou une valve, monté sur le support de poche pour prélever du produit fluide dans la poche,
caractérisé en ce que ladite surface de fixation est sensiblement plane, de sorte qu'elle s'étend dans un plan. En prévoyant une surface de fixation plane et non plus cylindrique, on réduit considérablement la hauteur de la poche. Selon une forme de réalisation avantageuse, la surface de fixation est annulaire. De préférence, le support comprend un manchon sensiblement tubulaire ayant un axe longitudinal, l'organe de distribution s'étendant dans ce manchon, le plan de la surface de fixation étant perpendiculaire audit axe longitudinal. Selon une forme de réalisation pratique, la surface de fixation est formée par une face d'une bride plate plane annulaire disposée dans la poche autour de son ouverture.

Selon une autre caractéristique avantageuse de l'invention, la poche souple comprend deux feuilles souples soudées ensemble sur leur périphérie le long d'une ligne de soudure, l'ouverture de la poche souple étant située sur une des feuilles. Avantageusement, l'ouverture est située sensiblement au centre d'une des feuilles. De préférence, la ligne de soudure des deux feuilles s'étend dans un plan sensiblement parallèle à celui de la surface de fixation du support de poche. Ainsi, la poche souple vide présente une épaisseur presque nulle dans la direction de l'axe longitudinal. En disposant les deux lignes de soudure dans deux plans parallèles, qui sont perpendiculaires à l'axe du support et de l'organe de distribution, on réduit considérablement la hauteur de la poche dont les variations de volume engendrent une différence de hauteur de la poche prise dans le sens de l'axe longitudinal du support de l'organe de distribution.

La présente invention définit également un procédé de fabrication d'une poche souple munie d'un support de poche souple, ledit procédé comprenant les étapes de :
- découper deux feuilles sensiblement identiques présentant chacune une périphérie,
- découper une ouverture à travers une des deux feuilles, avantageusement en son centre,
- fixer le support de poche à la feuille pourvue de l'ouverture de sorte qu'il s'étend à travers l'ouverture, et
- fixer l'autre feuille souple à la feuille présentant l'ouverture munie du support le long de leur périphérie.

Avantageusement, le support sert à découper l'ouverture de la feuille, avantageusement par poinçonnement.

L'invention sera maintenant plus amplement décrite en référence aux dessins joints donnant à titre d'exemples non limitatifs un mode de réalisation de l'invention.

Sur les figures :
- la figure 1 est une vue en coupe transversale verticale à travers un distributeur de produit fluide selon l'invention, et
- les figures 2 à 4 sont des vues schématiques des différentes étapes de fabrication d'une poche de produit fluide munie d'un support de poche selon l'invention.

Le distributeur de produit fluide représenté sur la figure 1 comprend une poche souple 1, un support de poche souple 2, un organe de distribution 3 et une coque 4.

L'organe de distribution 3 est une pompe, mais il aurait également pu s'agir d'une valve. La pompe 3 comprend un corps de pompe 30 définissant une extrémité inférieure 33 formant l'entrée et une extrémité supérieure formant une collerette saillante 34. D'autre part, la pompe 3 comprend une tige d'actionnement 31 qui est déplaçable dans le corps de pompe 30 selon un axe longitudinal A. L'extrémité de la tige d'actionnement 31 est coiffée par un poussoir 32 qui définit un orifice de distribution 35. Le poussoir 32 se présente ici sous la forme d'une coupelle avec l'orifice de distribution 35 placé en son centre de manière à pouvoir recueillir le produit distribué par la pompe. Une fois le produit distribué sur le poussoir 32, l'utilisateur n'a plus qu'à le prélever à l'aide d'un ou de plusieurs doigts. On comprend qu'une telle pompe 3 est plus adaptée à la distribution de crèmes ou de produits cosmétiques pâteux en général.

La pompe 3 est avantageusement une pompe sans reprise d'air, c'est à dire qu'elle ne permet pas l'entrée d'air extérieur à l'intérieur de la pompe à mesure que le produit fluide est distribué.

La pompe 3 est reçue dans un support de poche 2 qui comprend un manchon sensiblement tubulaire 22 et une bride annulaire 21 qui s'étend radialement vers l'extérieur à l'extrémité inférieure du manchon 22. L'intérieur du manchon 22 est creux et forme ainsi un passage traversant 23. A son extrémité supérieure 222, le manchon 22 forme un logement de réception, avantageusement par encliquetage, pour recevoir la collerette saillante 34 du corps de pompe 30. La pompe 3 est ainsi fixée dans le manchon 22 avec le corps de pompe 30 s'étendant dans le passage 23. L'extrémité inférieure 33 du corps de pompe 30 qui forme l'entrée de la pompe est située avantageusement au niveau de l'extrémité inférieure du manchon 22, comme on peut le voir sur la figure 1. Le manchon 22 et la pompe 3 présentent le même axe longitudinal A. En dessous du logement de réception 222, le manchon 22 forme un ou plusieurs profils d'ancrage 221 dont la fonction sera donnée ci-après. La bride 21 qui s'étend radialement vers l'extérieur à partir de l'extrémité inférieure du manchon 22 présente une surface de fixation annulaire sensiblement plane qui s'étend sur une des faces de la bride 21. Avantageusement, cette surface de fixation plane est située sur la face supérieure 212 de la bride 21 c'est à dire sur la face tournée en direction du manchon 22. Bien que située dans un même plan, cette surface de fixation annulaire peut être pourvue de reliefs qui n'affectent pas la configuration générale plane de la surface. Ces reliefs peuvent par exemple servir à améliorer la qualité de la fixation de la poche. Ces reliefs peuvent par exemple être des nervures de thermosoudage destinées à fondre au moins partiellement lors du soudage de la poche souple sur le support de poche. La face inférieure 211 de la bride 21 peut également servir de surface de fixation à la place de la face supérieure 212. Cependant, lorsque cette face inférieure 211 ne sert pas de surface de fixation, elle n'est pas forcément plane et peut donc présenter un relief non négligeable. Toutefois, la face inférieure 211 est de préférence également plane, et l'épaisseur de la bride 21 est de préférence relativement faible, de sorte que la bride se présente sous la forme d'un disque annulaire plat de faible épaisseur percé en son centre par le passage traversant 23.

La poche 1 est fixée au support de poche 2 au niveau de la surface de fixation, qui est ici la face supérieure 212. Etant donné que la surface de fixation 212 est annulaire et plane et perpendiculaire à l'axe longitudinal A, la poche souple 1 au niveau de son ouverture 121 est disposée de manière plane et perpendiculaire à l'axe longitudinal A. La partie de la poche souple 1 bordant son ouverture 121 s'étend donc de manière plane sur la bride 21 autour du manchon 22 qui fait saillie à travers l'ouverture 121. La bride 21 est donc disposée à l'intérieur de la poche souple 1 alors que le manchon 22 s'étend vers l'extérieur. Par conséquent, le passage 23 du manchon 22 fait communiquer l'intérieur de la poche souple à travers son ouverture 121 avec la pompe 3. Plus précisément, comme on le voit sur la figure 1, l'entrée 33 de la pompe 3 est située au niveau de l'ouverture 121 de la poche 1.

Avantageusement, l'ouverture 121 de la poche 1 est formée dans une feuille souple 12, avantageusement au niveau de son centre. Cette feuille 12 est connectée à une autre feuille 11 le long d'une ligne de liaison périphérique 112. Il est à noter que l'ouverture 121 est formée par la seule feuille 12 et que la feuille 11 ne participe par conséquent pas à la formation de cette ouverture 121. Selon l'invention, la ligne de liaison périphérique 112 commune aux deux feuilles 11 et 12 s'étend dans un plan parallèle au plan de la surface de fixation 212 du support de poche 2 et perpendiculaire à l'axe longitudinal A. Par conséquent, une augmentation du volume de la poche 1 s'effectue en grande partie par une augmentation de sa hauteur dans le sens de l'axe A. A l'inverse, lorsque la poche souple 1 est vide, la feuille souple 11 peut venir en contact de la face inférieure 211 de la bride 21 de sorte que l'épaisseur de la poche correspond à l'épaisseur cumulée des deux feuilles souples 11 et 12 et de la bride 21 qui est extrêmement plate. Ceci est particulièrement vrai quand les feuilles souples sont planes. Par conséquent, l'épaisseur de la poche 1 à l'état vide dans le sens de l'axe A, peut être de l'ordre de 1 à 3 mm. Grâce à cette caractéristique, cette poche souple 1 est particulièrement bien adaptée pour une utilisation dans des distributeurs de produit fluide qui se présentent sous la forme de pot et non de flacon. On peut en effet avoir une capacité relativement grande pour la poche souple 1 avec une hauteur de poche relativement faible dans le sens de l'axe A.

Le distributeur comprend également une coque 4 qui comprend une enveloppe externe 40 de forme cylindrique sur la figure 1. Bien entendu, la forme externe de la coque 40 peut être très variée en fonction de l'aspect esthétique que l'on veut donner au distributeur. Dans le cas de la figure 1, il s'agit d'un distributeur sous forme de pot, de sorte que l'enveloppe externe 40 n'est pas très haute par rapport à son diamètre pour lui conférer l'aspect d'un pot. L'enveloppe externe 40 s'étend jusqu'au niveau du poussoir 32 de la pompe 3 qui peut avantageusement se déplacer à l'intérieur de l'enveloppe 40. A son extrémité inférieure l'enveloppe 40 peut être pourvue d'un fond (non représenté). A l'intérieur de l'enveloppe 40 s'étend un plateau annulaire 41 qui est ici sensiblement plan. On aurait également pu former ce plateau 41 avec d'autres formes, par exemple tronconique. Ce plateau 41 s'étend vers l'intérieur et définit en son centre un trou 43 dans lequel s'étend le manchon 22 du support de poche 2. Pour la fixation du support de poche 2 sur le plateau 41, ce dernier est formé avec des moyens de retenue 42 qui coopèrent avec les profils d'ancrage 221 formés à proximité de l'extrémité supérieure du manchon 22. Ces moyens de retenue 42 peuvent par exemple se présenter sous la forme d'une douille tronconique fendue qui permet une certaine déformation élastique vers l'extérieur pour permettre le passage des profils d'ancrage 221 au niveau de l'extrémité supérieure de la douille 42. L'engagement des profils d'ancrage 221 à l'extrémité supérieure de la douille 42 correspond avec la mise en appui de la bride 21 sous le plateau 41 au niveau du bord du trou 43. Cependant, comme la poche 1 est fixée au niveau de la face supérieure de la bride 21, c'est la poche 1 qui vient en contact appuyé contre la face inférieure du plateau 41. De ce fait, le bord de l'ouverture 121 de la poche souple 1 est coincé entre la bride 21 et le plateau 41. Bien que le mode de fixation par soudage sur la bride 21 est préféré, il est également envisagé de réaliser une fixation étanche de la poche 1 sur le support de poche 2 par simple coincement de la poche 1 entre la bride 21 et le plateau 41. De toute façon, même avec une fixation par soudage, le coincement de la poche entre la bride 21 et le plateau 41 ne peut que contribuer à l'amélioration de la fixation et de l'étanchéité de la poche. On peut bien entendu imaginer d'autres modes d'ancrage du support de poche 2 dans la coque 4 qui permettent néanmoins un coincement de la poche entre la bride et le plateau 41. En d'autres termes, la douille de retenue tronconique 42 n'est pas une forme de réalisation limitative.

Dans l'art antérieur, les poches souples fixées à un support de poche sont en général réalisées à partir de deux feuilles soudées ensemble sur leurs périphéries sauf au niveau de l'ouverture dans laquelle est inséré le support de poche avant soudage final. Dans la présente invention, la fabrication de la poche est différente en ce que la fixation du support de poche est réalisée avant de souder les deux feuilles ensemble. Plus précisément, on commence par pratiquer une ouverture 121 dans une feuille souple 12. On introduit ensuite le manchon 22 d'un support de poche 2 à travers l'ouverture 121 jusqu'à ce la feuille 12 vienne en contact de la face supérieure de fixation 212 de la bride 21. On fixe ensuite, avantageusement par soudage, la feuille 12 sur la bride 21 le long d'une ligne de soudage 122. On obtient ainsi une feuille souple 12 fixée à un support de poche dont le manchon 22 fait saillie à travers l'ouverture 121 et dont la bride 21 est située sur la face inférieure de la feuille 12. L'étape finale consiste à fixer une autre feuille souple 11, avantageusement de même dimension que la feuille 12, à la feuille 12 par exemple par soudage, le long d'une ligne de liaison périphérique 112. La feuille 11 est soudée à la feuille 12 sur le côté où s'étend la bride 21 de sorte que la bride 21 est située à l'intérieur de la poche souple avec son manchon 22 qui fait saillie vers l'extérieur à travers l'ouverture 121. Toutes ces étapes de fabrication sont représentées sur les figures 2, 3 et 4. Selon une autre caractéristique de l'invention, il est possible d'utiliser le support de poche 2, et plus particulièrement son manchon 22 pour réaliser l'ouverture 121 dans la feuille 12. Ainsi, l'ouverture 121 peut être poinçonnée par le support de poche 2 qui est ensuite immédiatement insérée à travers l'ouverture 121.

Les feuilles souples 11 et 12 peuvent être planes, mais elles peuvent également être bombées, comme sur les figures 2 à 4, par exemple par thermoformage.

## Revendications

1. Distributeur de produit fluide comprenant :
- une poche souple déformable (1) de capacité variable pourvue d'une ouverture (121),
- un support de poche souple (2) sur lequel l'ouverture (121) de la poche souple (1) est fixée, ledit support comprenant une surface de fixation (212) au niveau de laquelle la poche souple est fixée au support,
- un organe de distribution (3), tel qu'une pompe ou une valve, monté sur le support de poche (2) pour prélever du produit fluide dans la poche,
**caractérisé en ce que** ladite surface de fixation (212) est sensiblement plane, de sorte qu'elle s'étend dans un plan.

2. Distributeur selon la revendication 1, dans lequel la surface de fixation (212) est annulaire.

3. Distributeur selon la revendication 1 ou 2, dans lequel le support (2) comprend un manchon sensiblement tubulaire (22) ayant un axe longitudinal (A), l'organe de distribution (3) s'étendant dans ce manchon (22), le plan de la surface de fixation (212) étant perpendiculaire audit axe longitudinal (A).

4. Distributeur selon l'une quelconque des revendications précédentes, dans lequel la surface de fixation (212) est formée par une face d'une bride plate plane annulaire (21) disposée dans la poche (1) autour de son ouverture (121).

5. Distributeur selon l'une quelconque des revendications précédentes, dans lequel la poche souple (1) comprend deux feuilles souples (11, 12) soudées ensemble sur leur périphérie, le long d'une ligne de soudure (112), l'ouverture (121) de la poche souple étant située sur une des feuilles (12).

6. Distributeur selon la revendication 5, dans lequel l'ouverture (121) est située sensiblement au centre d'une des feuilles (12).

7. Distributeur selon la revendication 5, dans lequel la ligne de soudure (112) des deux feuilles (11, 12) s'étend dans un plan sensiblement parallèle à celui de la surface de fixation (212) du support de poche (2).

8. Distributeur selon la revendication 3, dans lequel la poche souple vide (1) présente une épaisseur presque nulle dans la direction de l'axe longitudinal (A).

9. Distributeur selon la revendication 1, dans lequel la poche souple (1) est coincée de manière étanche entre le support de poche (2) et un élément d'appui (41).

10. Procédé de fabrication d'une poche souple (1) munie d'un support de poche souple (2), ledit procédé comprenant les étapes de :
- découper deux feuilles (11, 12) sensiblement identiques présentant chacune une périphérie,
- découper une ouverture (121) à travers une des deux feuilles (12), avantageusement en son centre,
- fixer le support de poche (2) à la feuille (12) pourvue de l'ouverture (121) de sorte qu'il s'étend à travers l'ouverture, et
- fixer l'autre feuille souple (11) à la feuille (12) présentant l'ouverture munie du support le long de leur périphérie.

11. Procédé selon la revendication 10, dans lequel le support (2) sert à découper l'ouverture (121) de la feuille (12), avantageusement par poinçonnement.

## Patentansprüche

1. Spender für ein Fluidprodukt, aufweisend:
- eine verformbare, nachgiebige Tasche (1) variablen Fassungsvermögens, die mit einer Öffnung (121) versehen ist,
- einen Träger (2) für die nachgiebige Tasche, auf welchem die Öffnung (121) der nachgiebigen Tasche (1) fest angebracht ist, wobei der Träger eine Festlegungsfläche (212) auf derjenigen Höhe umfasst, auf welcher die nachgiebige Tasche an dem Träger festgelegt ist,
- ein Ausgabeorgan (3), wie etwa eine Pumpe oder ein Ventil, das auf dem Träger (2) der Tasche angebracht ist, um das Fluidprodukt in der Tasche abzuziehen,
**dadurch gekennzeichnet, dass** die Festlegungsfläche (212), sich in einer Ebene erstreckend, im Wesentlichen eben ist.

2. Spender nach Anspruch 1, wobei die Festlegungsfläche (212) ringförmig ist.

3. Spender nach Anspruch 1 oder 2, wobei der Träger (2) eine im Wesentlichen rohrförmige Muffe (22) umfasst, die eine Längsachse (A) aufweist, wobei das Ausgabeorgan (3) sich in dieser Muffe (22) erstreckt, wobei die Ebene der Festlegungsfläche (212) sich lotrecht zu der Längsachse (A) erstreckt.

4. Spender nach einem der vorangehenden Ansprüche, wobei die Festlegungsfläche (212), durch eine Seite eines ebenen, flachen ringförmigen Flansches (21) gebildet ist, der in der Tasche (1) um deren Öffnung (121) herum angeordnet ist.

5. Spender nach einem der vorangehenden Ansprüche, wobei die nachgiebige Tasche (1, 2) zwei nachgiebige Folien (11, 12) umfasst, die an ihrem Rand entlang einer Schweißlinie (112) miteinander verschweißt sind, wobei die Öffnung (121) der nachgiebigen Tasche auf den Folien (12) angeordnet ist.

6. Spender nach Anspruch 5, wobei die Öffnung (121) im Wesentlichen im Zentrum einer der Folien (12) angeordnet ist.

7. Spender nach Anspruch 5, wobei die Schweißlinie (112) der beiden Folien (11, 12) sich in einer Ebene im Wesentlichen parallel zu derjenigen der Festlegungsfläche (212) des Trägers (2) der Tasche erstreckt.

8. Spender nach Anspruch 3, wobei die leere nachgiebige Tasche (1) in Richtung der Längsachse (A) eine nahezu nicht existierende Stärke aufweist.

9. Spender nach Anspruch 1, wobei die leere nachgiebige Tasche (1) zwischen den Träger (2) der Tasche und einem Anlageelement (41) abdichtend eingeklemmt ist.

10. Verfahren zur Herstellung einer nachgiebigen Tasche 1, die mit einem Träger (2) für die nachgiebige Tasche versehen ist, wobei das Verfahren die Schritte aufweist:
- Zuschneiden von zwei im Wesentlichen identischen Folien (11, 12), die jeweils einen Rand aufweisen,
- Schneiden einer Öffnung (121) quer durch eine der beiden Folien (12), vorteilhafterweise in deren Zentrum,
- Festlegen des Trägers (2) der Tasche an der Folie (12), die mit der Öffnung (121) versehen ist, damit dieser sich quer über die Öffnung erstreckt, und
- Festlegen der anderen nachgiebigen Folie (1) an der Folie (12), welche die Öffnung aufweist, die mit dem Träger entlang ihrem Rand versehen ist.

11. Verfahren nach Anspruch 10, wobei der Träger (2) dazu dient, die Öffnung (121) der Folie (12) vorteilhafterweise durch Stanzen zu schneiden.

## Claims

1. A fluid dispenser comprising:
a variable-capacity deformable flexible pouch (1) provided with an opening (121);
a flexible pouch support (2) to which the opening (121) in the flexible pouch (1) is fixed, said support having a fixing surface (212) at which the flexible pouch is fixed to the support; and
a dispensing member (3) such as a pump or a valve, mounted on the pouch support (2) for drawing fluid from the pouch;
said dispenser being **characterized in that** the fixing surface (212) is substantially plane, so that it extends in one plane.

2. A dispenser according to claim 1, in which the fixing surface (212) is annular.

3. A dispenser according to claim 1 or 2, in which the support (2) comprises a substantially tubular sleeve (22) having a longitudinal axis (A), the dispensing member (3) extending in said sleeve (22), the plane of the fixing surface (212) being perpendicular to said longitudinal axis (A).

4. A dispenser according to any preceding claim, in which the fixing surface (212) is formed by one face of an annular, plane, thin flange (21) disposed inside the pouch (1) around the opening (121) therein.

5. A dispenser according to any preceding claim, in which the flexible pouch (1) is made up of two flexible pouches (11, 12) that are sealed together over their peripheries, along a sealing line (112), the opening (121) in the flexible pouch being situated in one of the sheets (12).

6. A dispenser according to claim 5, in which the opening (121) is situated substantially at the center of one of the sheets (12).

7. A dispenser according to claim 5, in which the sealing line (112) along which the two sheets (11, 12) are sealed together extends in a plane substantially parallel to the plane of the fixing surface (212) of the pouch support (2).

8. A dispenser according to claim 3, in which the empty flexible pouch (1) has a thickness that is almost zero along the longitudinal axis (A).

9. A dispenser according to claim 1, in which the flexible pouch (1) is wedged in leaktight manner between the pouch support (2) and a bearing element (41).

10. A method of manufacturing a flexible pouch (1) provided with a flexible pouch support (2), said method comprising the following steps:
cutting out two substantially identical sheets (11, 12), each of which has a periphery;
cutting an opening (121) through one of the two sheets (12) advantageously at its center;
fixing the pouch support (2) to the sheet (12) provided with the opening (121) so that it extends through the opening; and
fixing the other flexible sheet (11) to the sheet (12) provided with the opening around their peripheries.

11. A method according to claim 10, in which the support (2) serves to cut the opening (121) through the sheet (12), advantageously by punching out.
